# FASCICULE DE BREVET EUROPEEN

(11) **EP 0 466 651 B1**
(45) Date de publication et mention de la délivrance du brevet: **06.09.1995**
(21) Numéro de dépôt: 91810528.9
(22) Date de dépôt: 05.07.1991
(51) Int. Cl.: E01B 31/18, E01B 29/17

(54) **Dispositif pour la substitution des rails des voies de chemins de fer**
Vorrichtung zur Auswechselung von Eisenbahnschienen
Apparatus for exchanging railway rails

(30) Priorité: 13.07.1990 CH 2351/90; 25.06.1991 CH 1868/91
(43) Date de publication de la demande: 15.01.1992
(73) Titulaire: SCHEUCHZER S.A., CH-1007 Lausanne (CH)
(72) Inventeur: Scheuchzer, Antoine Pascal, CH-1066 Epalinges (CH)
(74) Mandataire: Jörchel, Dietrich R.A.

(56) Documents cités:
- EP-A- 0 262 703
- AT-A- 358 086
- DE-A- 1 904 121
- DE-B- 1 041 516
- FR-A- 1 571 796
- FR-A- 2 263 335
- FR-A- 2 413 172
- GB-A- 1 026 235
- GB-A- 1 592 881
- US-A- 3 896 734

## Description

L'invention concerne un train de substitution des rails des voies de chemins de fer selon le préambule de la revendication 1.

Jusqu'à aujourd'hui la substitution des rails seulement, en gardant les mêmes traverses, représentait un long travail qui s'effectuait en grande partie par des opérations manuelles et qui nécessitait beaucoup de temps. Pour substituer les rails, en effet, il faut tout d'abord que les anciens rails soient détachés des traverses, déplacés à côté de la voie et évacués. Puis les nouveaux rails, préalablement déposés le long de la voie, doivent être posés et attachés sur les traverses.

Ensuite a lieu l'opération dite de "neutralisation" des nouveaux rails. Cette neutralisation a pour but de fixer les rails à un état de moindre dilatation, soit à une température moyenne déterminée (par exemple 25°C) lorsque la neutralisation a lieu par chauffage des rails, ou avec un étirement des rails correspondant à leur dilatation à cette température moyenne lorsque l'opération de neutralisation se fait par étirement des rails. Grâce à la neutralisation des rails, on diminue considérablement les risques de rupture desdits rails par temps froid ou de déformation par grandes chaleurs.

Le chauffage des nouveaux rails posés sur les traverses se fait en général au moyen de brûleurs à air soufflé, qui doivent être déplacés régulièrement sur la voie, les deux files de rails étant traitées simultanément. En général, le chauffage s'effectue en plusieurs passes allant de l'extrémité libre des longs rails vers le point fixe et en revenant en sens inverse. Pendant le chauffage, les rails sont légèrement soulevés de leurs appuis pour leur permettre de s'allonger librement entre le point de chauffage et l'extrémité libre des longs rails. Aussitôt que l'allongement prescrit est obtenu, il faut procéder au resserrage des attaches. La mesure de la température des rails se fait à l'aide d'au moins deux thermomètres à aimant, et cette mesure doit durer cinq minutes au moins. Cependant, de telles mesures ne donnent pas des résultats très exacts.

Toutes ces manipulations exécutées pas à pas, par portion de rails, rail après rail ou longue barre après longue barre, exigent beaucoup de temps. Jusqu'à l'heure actuelle, elles n'ont fait l'objet d'aucune mécanisation.

Les trains de renouvellement des voies ferrées, comme par exemple ceux qui sont décrits dans les documents EP-B-4985 et EP-B-19984, sont conçus pour remplacer non seulement les rails, mais aussi les traverses et le ballast, et ne comportent aucune installation pour la neutralisation des nouveaux rails.

Le brevet US-A-3896734 (cf. le préambule de la revendication 1) décrit un train pour la pose en continu de files de rails, ce train comportant un dispositif mobile de chauffage ou de refroidissement des rails pour maintenir ceux-ci à la température ambiante moyenne pendant l'opération de montage sur les traverses.

La présente invention a pour but de créer un train pour la substitution et la neutralisation mécanisée des rails.

Pour atteindre ce but, le train selon l'invention est caractérisé par la clause caractérisante de la revendication 1.

L'avantage essentiel de l'invention est de permettre, en un seul processus, à la fois la substitution et la neutralisation des rails, et cela de manière mécanisée, ce qui procure de considérables gains de temps et de main-d'oeuvre.

D'autres avantages de l'invention résultent du fait que l'opération de chauffage peut se faire facilement par induction à haute fréquence et a lieu en continu, alors que les nouveaux rails à chauffer ne se trouvent pas du tout logés dans les attaches des traverses. Ainsi dégagés de la voie, les nouveaux rails peuvent être plus facilement exposés à la source de chaleur. De plus, ils "flottent" librement, ce qui permet à la dilatation du métal de se faire sans contraintes. Le système de chauffage en continu proposé a en outre l'avantage de ne pas exiger de transport longitudinal des rails traités : c'est le train de substitution qui avance, alors que les nouveaux rails ne sont que soulevés. Le chauffage ainsi que la température des rails traités peuvent être respectivement contrôlé et mesuré beaucoup plus facilement et de manière plus exacte qu'en pleine voie selon les systèmes actuels non mécanisés. Un autre avantage de l'invention tient au fait que pendant le chauffage des nouveaux rails, les anciens rails sont détachés et libérés, ce qui fait encore gagner du temps.

L'invention permet de substituer et de neutraliser les rails à une vitesse moyenne de l'ordre de 300 m à 400 m par heure, durant les quelques heures nocturnes accordées, donc sur environ 1,5 à 2 km par nuit.

Des formes d'exécution préférables du train sont définies par les revendications 2 à 13.

L'invention sera décrite à l'aide d'une forme d'exécution du train en référence aux dessins annexés.

Les figures 1 à 3 montrent en trois parties successives le train de substitution et de neutralisation avec le véhicule de soudage et le véhicule de chauffage.

Les figures 1a à 3a sont des vues de dessus de la voie pour illustrer les positions des anciens rails R1 et des nouveaux rails R2 et leur déplacement latéral lors de la substitution, ainsi que quelques organes des véhicules selon les figures 1 à 3.

La figure 4 est une vue agrandie et en coupe du tunnel seul pour le véhicule 1 selon la figure 2.

La figure 5 montre, en coupe, comme la figure 4, une variante de l'arrangement du tunnel.

Les figures 1 à 3 montrent, posées l'une à la suite de l'autre, un train de substitution muni, en avant du véhicule de chauffage 1, d'un véhicule de soudage 80 pour souder les nouveaux rails R2, avant que ceux-ci soient neutralisés. Les tunnels de chauffage du véhicule 1 sont courts et sont installés assez bas, tel que la trajectoire des rails R2 se trouve au-dessous des essieux des boggies, à une distance du ballast comprise entre 20 à 40 cm, de préférence entre 25 et 30 cm. Grâce à cette disposition, on évite de devoir soulever les rails très haut et surtout au-dessus des essieux, ce qui facilite le travail et le guidage des rails.

Le véhicule 1 (figure 2) muni d'un boggie avant 5 et d'un boggie arrière 12 roule sur les anciens rails R1 et comporte une caisse 4 comprenant une cabine 4a, des compartiments 4b pour des onduleurs qui alimentent les inducteurs de chaque tunnel de chauffage à haute fréquence, des compartiments 4c pour les groupes frigorifiques qui refroidissent les inducteurs, un réservoir 4d pour le mazout, des groupes générateurs 4e qui alimentent les onduleurs, ainsi que des groupes de condensateurs 4f attribués aux inducteurs. Les nouveaux rails R2, déposés préalablement au milieu de la voie, sont saisis à la tête du véhicule 1 par des moyens de préhension 14 et posés sur les rouleaux de guidage 64 fixés au châssis du véhicule et distribués le long de celui-ci de telle manière que les nouveaux rails R2 puissent passer au-dessous des essieux 5a, 12a et entre les roues des boggies 5 et 12.

Les tunnels de chauffage sont installés dans la zone de l'extrémité arrière du véhicule 1 au milieu de la voie, dans un bâti commun 36 (figure 4). Dans le cas considéré ils sont divisés en deux parties 15a, 15b fixées au châssis 7, l'une située avant et l'autre après le boggie arrière 12. Pour le chauffage à haute fréquence, la partie 15a comporte deux unités d'inducteurs 76 ayant chacune une longueur de 1 m, et n'a donc que 2 m de longueur, tandis que la partie 15b ne comporte qu'un inducteur qui est de 1 m de longueur. Chaque inducteur 76 a la forme d'une bobine à une spire et est relié à un groupe de condensateurs, le circuit oscillant formé par cette bobine et ces condensateurs étant alimenté par des onduleurs. Grâce au peu de longueur du tunnel, les rails R2 n'ont pas besoin d'être guidés à l'intérieur du tunnel, mais peuvent le passer librement. Bien sûr, chaque partie du tunnel comprend deux sections placées côte à côte, une pour chaque file de rails, comme montré figure 4 pour les parties 15a, 15a', munies d'inducteurs 76 entourant les deux rails R2. Afin d'assurer un bon guidage centré, chaque partie des tunnels peut être munie de rouleaux 37a qui s'appuient et roulent sur les rails R2 passant cette partie, ces rouleaux étant installés avant et après les inducteurs, respectivement entre les inducteurs. Les parties des tunnels sont suspendues au chassis 7 de façon qu'elles soient un peu mobiles par rapport au chassis pour leur permettre de s'ajuster elles-mêmes.

Selon la variante de la figure 5, les deux sections 15a, 15a' du tunnel prévues pour chaque file de rail sont un peu écartées l'une de l'autre, connectées par une traverse 36a et suspendues au châssis 7 par des vérins 7a qui permettent de les lever lors de la marche haut-le-pied. Chaque tunnel est muni non seulement de rouleaux 37a qui s'appuient sur les rails R2, mais aussi de part et d'autre de chaque rail, de galets 37b assurant le guidage latéral
Pour détacher les anciens rails R1, il est prévu des postes de détachage sur deux nacelles 16 suspendues au châssis 7; ces nacelles sont équipées d'outils de démontage des fixations comme des tirefonneuses automatiques 18 et sont munies de roues 16a pour rouler sur les rails R1.

A l'arrière, le véhicule 1 comporte des guides-rails 29 pour les anciens rails R1 libérés, un cadre 38 en porte-à-faux portant un support 31 réglable muni de pinces à rails 32 qui lèvent les rails R1 (Figure 2) et les écartent (Figure 2a), ainsi qu'une chenille 39 roulant sur les traverses pour les empêcher de sortir du ballast lors du levage des rails R1. Le cadre 38 peut être déplacé vers l'intérieur du véhicule grâce aux rouleaux 38a roulant sur des glissières du châssis 7.

Le véhicule de montage 2 (Figure 3) ayant les boggies 42 et 61 roule sur les nouveaux rails R2 qui sont posés dans leur position correcte sur les traverses à l'avant du boggie 42. Pour cela, le véhicule comporte à la tête un cadre 40 en porte-à-faux muni d'un support réglable 47 portant des pinces à rails 48 pour écarter les rails R2 vers les positions de fixation, comme le montre la figure 3a. Le cadre 40 peut être déplacé vers l'intérieur du véhicule grâce aux rouleaux 40a roulant sur des glissières du châssis 52.

Au-dessus du châssis 52 du véhicule 2 sont montés un tunnel de chauffage auxiliaire 15c, positionné en tête dudit véhicule et recouvrant depuis le haut les rails R2, ainsi que d'autres pinces à rails 69 pour le positionnement de ces rails R2 sur les traverses T. Ce tunnel auxiliaire 15c entre en fonction seulement en cas d'interruption des travaux, pour réchauffer les rails R2 déjà sortis du tunnel 15a, 15b avant leur fixation.

Une liaison 36' entre les véhicules 1 et 2 comprenant une ligne électrique et une conduite de refroidissement sert à alimenter cette partie 15c du tunnel.

Le véhicule 2 comporte en outre des cabines avant 70 et arrière 71, un groupe générateur 72, ainsi que des postes de montage sur les deux nacelles 53. Ces nacelles sont suspendues au châssis 52 et munies d'outils pour le montage des fixations, notamment des tirefonneuses automatiques 54, ainsi que des roues 53a pour rouler sur les rails R2. Les anciens rails R1 sont guidés par des rouleaux de guidage 65 et déposés à côté de la voie comme le montre la Figure 3a.

A la queue du véhicule 2 sont prévus des moyens 73 de ramassage des attaches démontées par les postes de détachage du véhicule 1 et déposées sur la voie. Ces attaches sont transportées par des convoyeurs 73a à des places de stockage 74 et par des convoyeurs 75 aux postes d'attachage sur les nacelles 53.

A l'avant du véhicule 1, un véhicule 80 de soudage (figure 1) roule sur les rails R1 pour souder des nouveaux rails R2 et, après avoir effectué un soudage, avance à l'endroit du prochain soudage. Ce véhicule 80 comporte à la tête une grue à rail 81, une cabine 82 et, suspendue au châssis 80a, une unité de soudage 83 par étincelage-forgeage, des moyens 84 pour le positionnement des rails à souder ainsi qu'une unité de meulage 85 pour l'usinage des soudures. A l'arrière se trouve un groupe générateur 86. Des rouleaux de guidage 87 suspendus au châssis guident les rails R2 avant leur positionnement par les moyens 84 et après le soudage. Si le véhicule 80 est hors service l'unité de soudage peut occuper une position de repos 83' comme représenté en pointillés sur la figure 1. Grâce à ce véhicule 80, qui travaille dans une grande mesure automatiquement, les nouveaux rails R2 forment une file sans joint avant de passer le véhicule 2. Comme montré figure 1, les moyens 84 ainsi que les unités 83 et 85 sont installés entre les boggies avant et arrière; cette disposition permet un bon positionnement et un traitement plus rapide des rails qu'avec des dispositifs de soudage connus.

La durée de chaque soudage est d'environ 1,5 à 2 minutes, l'opération complète, y compris le positionnement et le meulage ainsi que l'avancement du véhicule 80 durant environ 18 minutes. Si, par exemple, les rails ont une longueur de 108 m, le train formé des véhicules 1 et 2 peut avancer d'une manière continue à une vitesse de 360 m/h environ.

Pour faciliter la manipulation des rails R2 ceux-ci sont posés sur des petits chariots de cheminement 90 comportant un petit support posé entre deux traverses T et muni de rouleaux, sur lesquels les rails R2 peuvent se déplacer facilement dans le sens longitudinal lors de leur positionnement avant le soudage et lors du soudage ainsi jusqu'à ce qu'ils soient fixes. Dans ce but les nouveaux rails R2 se trouvant devant le véhicule de soudage 80 sont placés sur les petits chariots 90 jusqu'à ce qu'ils soient repris par les rouleaux de guidage 87 et, derrière le véhicule 80, les rails se posent de nouveau sur les chariots 90 jusqu'à ce qu'ils soient repris par les rouleaux de guidage 64 du véhicule 1. Ces petits chariots 90 peuvent être stockés sur un support 88 à la tête du véhicule 80 et lorsqu'ils ne sont plus utilisés une fois que les rails ont été repris par les rouleaux de guidage 64 du véhicule 1, ils peuvent être déposés sur un support 79 à la tête du véhicule 2. Ces chariots 90 sont distribués à l'avant du véhicule 1 par un chariot de pose roulant sur les anciens rails R1.

Il peut aussi être prévu à la tête du véhicule 2 un poste de soudage pour la première soudure au début des travaux.

## Revendications

1. Train de substitution des rails des voies de chemins de fer, constitué de véhicules roulant sur l'ancienne et la nouvelle voie et comprenant:
- un véhicule de soudage (80) muni d'une unité de soudage (83) pour souder les extrémités adjacentes des nouveaux rails (R2) pour former des files continues,
- un véhicule de chauffage (1) muni, pour chaque file de rails, d'au moins un dispositif de chauffage (15a, 15b) pour chauffer en continu les files des nouveaux rails (R2) pour les neutraliser pendant l'avancement du train et pour contrôler la température de ces nouveaux rails (R2), lesdits véhicules de soudage (80) et de chauffage (1) roulant sur l'ancienne voie, le véhicule de soudage (80) roulant devant le véhicule de chauffage (1), et
- un véhicule de montage (2) roulant sur la nouvelle voie à distance au moins approximativement constante du véhicule de chauffage (1) et comportant des moyens pour attacher aux traverses les nouveaux rails (R2) portés à la température désirée,
caractérisé en ce que
- ledit train de substitution est composé d'un véhicule de soudage (80), d'un véhicule de chauffage (1), et d'un véhicule de montage (2);
- le véhicule de soudage (80) est muni de moyens (84) pour positionner les nouveaux rails à souder (R2) préalablement acheminés sur le chantier entre les anciens rails (R1), et est muni en outre de ladite unité de soudage (83) laquelle peut occuper une position de travail et une position de repos par rapport au châssis du véhicule de soudage (80), et d'une unité de meulage (85), lesdits moyens (84) et lesdites unités (83,85) étant installés entre les boggies avant et arrière dudit véhicule de soudage;
- le véhicule de chauffage (1) est muni, pour chaque file de rails d'au moins un dispositif de chauffage lequel est constitué par un tunnel de chauffage par induction (15a,15b) disposé entre les anciens rails (R1) et monté de manière que les nouveaux rails à chauffer (R2) passent sous les essieux (5a,12a) et entre les roues du véhicule de chauffage, ledit véhicule de chauffage étant en outre muni, en tête, de moyens de préhension (14) des files des nouveaux rails (R2) soudés et positionnés entre les anciens rails (R1) pour les introduire dans lesdits tunnels (15a,15b) ainsi que, entre les boggies (5,12), de nacelles escamotables (16) suspendues au châssis (7) dudit véhicule de chauffage et comportant des moyens (18) pour libérer les anciens rails (R1), ainsi que des moyens (29,31,32) pour saisir et guider lesdits anciens rails (R1);
- le véhicule de montage (2) comporte en tête un cadre en porte à faux (40) muni de moyens de guidage et de pose (47,48) des nouveaux rails (R2) et, entre les boggies (42,61), de nacelles escamotables (53) suspendues au châssis (52) dudit véhicule de montage et comportant lesdits moyens d'attachage des nouveaux rails (R2).

2. Train selon la revendication 1, caractérisé en ce que le tunnel se trouve dans la zone de l'extrémité arrière du véhicule de chauffage (1) et est préférablement divisé en deux parties (15a, 15b) disposées l'une avant et l'autre après le boggie arrière (12) de ce véhicule.

3. Train selon l'une des revendications 1 ou 2, caractérisé en ce que lesdits tunnels (15a, 15b) sont installés dans un seul bâti (36).

4. Train selon l'une des revendications 1 à 3, caractérisé en ce que, à la tête du véhicule de montage, (2) est installé un tunnel de chauffage auxiliaire (15c).

5. Train selon l'une des revendications 1 à 4, caractérisé en ce qu'il est prévu un cadre en porte-à-faux (38) à la queue du véhicule de chauffage (1), ce cadre portant un support (31) réglable muni de pinces à rails (32) pour guider les anciens rails (R1).

6. Train selon l'une des revendications 1 à 5, caractérisé en ce que, à la queue du véhicule de chauffage (1) est montée une chenille (39) roulant sur les traverses pour les empêcher de sortir du ballast lors du levage des anciens rails (R1).

7. Train selon les revendications 5 et 6, caractérisé en ce que ladite chenille (39) est suspendue audit cadre en porte-à-faux (38).

8. Train selon l'une des revendications 5 à 7, caractérisé en ce que lesdits cadres en porte-à-faux (38, 40) sont déplaçables vers l'intérieur du véhicule concerné.

9. Train selon l'une des revendications 1 à 8, caractérisé en ce que lesdites nacelles (16, 53) sont disposées pour pouvoir rouler sur les anciens et nouveaux rails.

10. Train selon l'une des revendications 1 à 8, caractérisé en ce que lesdites nacelles (16, 53) sont équipées de machines-robots (18, 54), commandées de préférence par ordinateur, respectivement pour le détachage et pour l'attachage automatique des fixations des rails.

11. Train selon l'une des revendications 1 à 10, caractérisé en ce qu'un système de transport (73, 74, 75) est prévu pour le convoyage des attaches, démontées aux postes du véhicule de chauffage (1), jusqu'aux postes d'attachage du véhicule de montage (2).

12. Train selon l'une des revendications 1 à 11, caractérisé en ce qu'à la tête du véhicule de montage (2) est prévu un poste de soudage des rails.

13. Train selon l'une des revendications 1 à 12, caractérisé en ce que chaque tunnel (15, 15a, 15b) est muni de rouleaux de support ou de guidage (37a, 37b).

## Claims

1. Train for the substitution of the rails of railway tracks composed of vehicles running on the old and the new rails and comprising :
- a welding vehicle (80) provided with a welding unit (83) for welding the adjacent ends of the new rails (R2) in order to form continuous rail tracks,
- a heating vehicle (1) provided with at least one heating device (15a, 15b) for each rail track for continuous heating the tracks of new rails (R2) for neutralising them during the progressive movement of the train and for controlling the temperature of these new rails (R2), said welding vehicle (80) and heating vehicle (1) running on the old rails, the welding vehicle (80) running in front of the heating vehicle (1), and
- an assembly vehicle (2) running on the new rails at a distance from the heating vehicle (1), said distance being at least approximately constant, and comprising means for fastening to the sleepers the new rails (R2) brought to the desired temperature,
characterized in that
- said substitution train is composed of a welding vehicle (80), a heating vehicle (1) and an assembly vehicle (2),
- the welding vehicle (80) is provided with means (84) for positioning the new rails to be welded (R2) which were previously transported on the working point between the old rails (R1) and is provided further with said welding unit (83), which can occupy a working position and a rest position in relation to the framework of the welding vehicle (80), and with a grinding unit (85), said means (84) and units (83, 85) being mounted between the leading and the rear bogies of said welding vehicle,
- the heating vehicle (1) is provided with at least one heating device for each rail track, the heating device being composed of a heating tunnel with induction heating (15a, 15b) disposed between the old rails (R1) and mounted in such a way that the new rails (R2) to be heated pass under the axes (5a, 12a) and between the wheels of the heating vehicle, said heating vehicle comprising further means (14), at the front, for gripping the tracks of the new rails (R2) welded and positioned between the old rails (R1) to introduce them in said tunnels (15a, 15b), retractable platforms (16) between the bogies (5, 12), said platforms (16) being suspended on the framework (7) of said heating vehicle and comprising means (18) for releasing the old rails (R1), as well as (29, 31, 32) for gripping and guiding said old rails (R1),
- the assembly vehicle (2) comprises at the front a cantilevered frame (40) supplied with means for guiding and for laying (47, 48) the new rails (R2), and retractable platforms (53) between the bogies (42, 61), these platforms being suspended on the framework (52) of said assembly vehicle and comprising said means for fastening the new rails (R2).

2. Train according to claim 1, characterized in that the tunnel is located in the zone of the rear end of the heating vehicle (1) and is preferably divided in two parts (15a, 15b) disposed one in front of and the other behind the rear bogie (12) of this vehicle.

3. Train according to claim 1 or 2, characterized in that said tunnels (15a, 15b) are mounted in only one framework (36).

4. Train according to one of claims 1 to 3, characterized in that an auxiliary heating tunnel (15c) is installed at the front of the assembly vehicle (2).

5. Train according to one of claim 1 to 4, characterized in that there is provided a cantilevered frame (38) at the rear of the heating vehicle (1), this frame carrying an adjustable support (31) provided with rail lifters (32) for guiding the old rails (R1).

6. Train according to one of claims 1 to 5, characterized in that a tracked conveyor (39) running on the sleepers, in order to hinder them from going out of the ballast when the old rails (R1) are lifted up, is mounted at the rear of the heating vehicle (1).

7. Train according to claims 5 and 6, characterized in that said tracked conveyor (39) is suspended from said cantilevered frame (38).

8. Train according to one of claims 5 to 7, characterized in that said cantilevered frames (38, 40) are displaceable towards the interior of the vehicle concerned.

9. Train according to one of claims 1 to 8, characterized in that said platforms (16, 53) are disposed in order to be able to run on the old and the new rails.

10. Train according to one of claims 1 to 8, characterized in that said platforms (16, 53) are provided with robot-machines (18, 54), preferably computer-controlled for the automatic detaching and the fastening, respectively, of the rail fixtures.

11. Train according to one of claims 1 to 10, characterized in that a transport system (73, 74, 75) is provided for the conveying of the fixtures, disassembled at the working stations of the heating vehicle (1), to the fastening stations of the assembly vehicle (2).

12. Train according to one of claims 1 to 11, characterized in that a station for welding the rails is provided at the front of the assembly vehicle (2).

13. Train according to one of claims 1 to 12, characterized in that each tunnel (15, 15a, 15b) is provided with support or guide rollers (37a, 37b).

## Patentansprüche

1. Zug zum Ersetzen der Schienen eines Eisenbahngleises, welcher Zug aus auf dem alten und dem neuen Gleis rollenden Wagen besteht und folgende Wagen aufweist:
- einen Schweisswagen (80) mit einer Schweisseinheit (83) zum Schweissen der aneinanderliegenden Enden der neuen Schienen (R2), um kontinuierliche Schienenstränge zu bilden,
- einen Heizwagen (1) mit wenigstens einer Heizvorrichtung (15a, 15b) für jeden Schienenstrang, um die Stränge der neuen Schienen (R2) kontinuierlich zu erwärmen, um sie während der Vorwärtsbewegung des Zuges zu neutralisieren und um die Temperatur der neuen Schienen (R2) zu kontrollieren, wobei der genannte Schweisswagen (80) und der genannte Heizwagen (1) auf dem alten Gleis rollen und der Schweisswagen (80) vor dem Heizwagen (1) rollt, und
- einen Montagewagen (2), der auf dem neuen Gleis im ungefähr konstanten Abstand vom Heizwagen (1) rollt und Mittel zur Befestigung der auf die gewünschte Temperatur gebrachten neuen Schienen (R2) auf den Schwellen aufweist,
dadurch gekennzeichnet, dass
- der genannte Zug zum Ersetzen aus einem Schweisswagen (80), einem Heizwagen (1) und einem Montagewagen (2) besteht,
- der Schweisswagen (80) mit Mitteln (84) für die Positionnierung der zu verschweissenden, zuvor auf die Baustelle zwischen die alten Schienen (R1) transportierten neuen Schienen (R2) und ausserdem mit der genannten Schweisseinheit (83) und einer Schleifeinheit (85) versehen ist, wobei die Schweisseinheit (83) eine Arbeitsstellung und eine Ruhestellung in Bezug auf das Chassis des Schweisswagens (80) einnehmen kann und wobei die genannten Mittel (84) und Einheiten (83, 85) zwischen dem vorderen und dem hinteren Fahrgestell des genannten Schweisswagens angeordnet sind,
- der Heizwagen (1) mit wenigstens einer Heizvorrichtung für jeden Schienenstrang versehen ist, welche Heizvorrichtung aus einem Heiztunnel (15a, 15b) mit Heizung durch Induktion besteht, welcher zwischen den alten Schienen (R1) angeordnet und in solcher Weise montiert ist, dass die zu erwärmenden neuen Schienen (R2) unter den Radachsen (5a, 12a) und zwischen den Rädern des Heizwagens durchlaufen, wobei der genannte Heizwagen ausserdem vorn mit Greifmitteln (14) für die Stränge der verschweissten und zwischen den alten Schienen (R1) angeordneten neuen Schienen (R2) versehen ist, um sie in den genannten Tunnel (15a, 15b) einzuführen, und zwischen den Fahrgestellen (5, 12) am Chassis (7) des Heizwagens aufgehängte, einziehbare Gondeln (16), die mit Mitteln (18) für die Demontage der alten Schienen (R1) versehen sind, sowie Mittel (29, 31, 32) zum Ergreifen und Führen der alten Schienen (R1) aufweist.
- der Montagewagen (2) vorn einen überhängenden Rahmen (40), der mit Mitteln für die Führung und die Verlegung (47, 48) der neuen Schienen (R2) versehen ist, und zwischen den Fahrgestellen (42, 61) einziehbare, am Chassis (52) des genannten Montagewagens aufgehängte Gondeln (53) aufweist, die mit den genannten Mitteln zur Befestigung der neuen Schienen (R2) versehen sind.

2. Zug nach Anspruch 1, dadurch gekennzeichnet, dass sich der Tunnel in der Zone des hinteren Endes des Heizwagens (1) befindet und vorzugsweise in zwei Teile (15a, 15b) unterteilt ist, von denen der eine vor und der andere hinter dem hinteren Fahrgestell (12) dieses Wagens angeordnet ist.

3. Zug nach einem der Ansprüche 1 oder 2, dadurch gekennzeichnet, dass die genannten Tunnel (15a, 15b) in einem einzigen Gestell (36) angeordnet sind.

4. Zug nach einem der Ansprüche 1 bis 3, dadurch gekennzeichnet, dass am vorderen Teil des Montagewagens (2) ein Hilfsheiztunnel (15c) angeordnet ist.

5. Zug nach einem der Ansprüche 1 bis 4, dadurch gekennzeichnet, dass ein überhängender Rahmen (38) am hinteren Teil des Heizwagens (1) vorgesehen ist, wobei dieser Rahmen einen einstellbaren Träger (31) aufweist, der Schienenzangen (32) trägt, um die alten Schienen (R1) zu führen.

6. Zug nach einem der Ansprüche 1 bis 5, dadurch gekennzeichnet, dass am hinteren Teil des Heizwagens (1) ein Raupenfahrwerk (39) montiert ist, welches auf den Schwellen rollt, um zu verhindern, dass diese beim Anheben der alten Schienen (R1) aus dem Schotter herausbewegt werden.

7. Zug nach Anspruch 5 oder 6, dadurch gekennzeichnet, dass das genannte Raupenfahrwerk (39) am genannten überhängenden Rahmen (38) aufgehängt ist.

8. Zug nach einem der Ansprüche 5 bis 7, dadurch gekennzeichnet, dass die genannten überhängenden Rahmen (38, 40) ins Innere des betreffenden Wagens verschiebbar sind.

9. Zug nach einem der Ansprüche 1 bis 8, dadurch gekennzeichnet, dass die genannten Gondeln (16, 53) so angeordnet sind, dass sie auf den alten und den neuen Schienen rollen können.

10. Zug nach einem der Ansprüche 1 bis 8, dadurch gekennzeichnet, dass die genannten Gondeln (16, 53) mit Robotermaschinen (18, 54) versehen sind, welche für das automatische Lösen bzw. Anbringen der Schienenbefestigungen vorgesehen sind und vorzugsweise computergesteuert werden.

11. Zug nach einem der Ansprüche 1 bis 10, dadurch gekennzeichnet, dass eine Transportvorrichtung (73, 74, 75) für den Transport der an den Bedienungsständen des Heizwagens (1) abmontierten Befestigungen zu den Befestigungsstationen des Montagewagens (2) vorgesehen ist.

12. Zug nach einem der Ansprüche 1 bis 11, dadurch gekennzeichnet, dass am vorderen Teil des Montagewagens (2) eine Station für das Schweissen der Schienen vorgesehen ist.

13. Zug nach einem der Ansprüche 1 bis 12, dadurch gekennzeichnet, dass jeder Tunnel (15, 15a, 15b) mit Trag- und Führungsrollen (37a, 37b) versehen ist.
